# EUROPÄISCHE PATENTSCHRIFT

(11) **EP 1 147 052 B1**
(45) Veröffentlichungstag und Bekanntmachung des Hinweises auf die Patenterteilung: **28.12.2005**
(21) Anmeldenummer: 00903584.1
(22) Anmeldetag: 18.01.2000
(51) Int. Cl.: B65D 27/14

(54) **BRIEFUMSCHLAG MIT KLEBEVERSCHLUSS SOWIE VERFAHREN UND VORRICHTUNG ZU SEINER HERSTELLUNG**
ENVELOPE WITH AN ADHESIVE CLOSURE AND METHOD AND DEVICE FOR PRODUCING THE SAME
ENVELOPPE A FERMETURE ADHESIVE AINSI QUE SON PROCEDE ET SON DISPOSITIF DE PRODUCTION

(30) Priorität: 19.01.1999 DE 19901821
(43) Veröffentlichungstag der Anmeldung: 24.10.2001
(62) Teilanmeldung aus: 05021994.8
(73) Patentinhaber: BlessOF GmbH, 72793 Pfullingen (DE)
(72) Erfinder: NOLTE, Bert, D-73274 Notzingen (DE)
(74) Vertreter: Patentanwälte Ruff, Wilhelm, Beier, Dauster & Partner
(86) Internationale Anmeldenummer: PCT/EP2000/000330
(87) Internationale Veröffentlichungsnummer: WO 2000/043280

(56) Entgegenhaltungen:
- WO-A-90/11943
- DE-A- 4 314 685
- GB-A- 1 570 782
- US-A- 1 944 020

## Beschreibung

### ANWENDUNGSGEBIET UND STAND DER TECHNIK

Briefumschläge haben normalerweise eine die Adresse oder ein Adressfenster tragende Vorderseite, an die sich einseitig eine Verschlußklappe anschließt, und auf der anderen Seite eine Bodenklappe oder Rückseite, die mit Seitenklappen verklebt ist, die von der Vorderseite umgefaltet sind.

Zum Verschließen des Briefumschlages nach seiner Befüllung gibt es mehrere Systeme:

Eine Gummierung der Schlußklappe ermöglicht nach deren Befeuchtung einen Verschluß. Dieser Verschluß ist unsicher, weil die Haltekraft vom Befeuchtungsgrad abhängt und der Kleber auch eine gewisse Zeit zum Abbinden benötigt, so daß bei starker Befüllung die Klappe leicht wieder aufspringt, bevor der Leim abgebunden hat.

Es gibt ferner Selbstklebeumschläge mit einem Latexkleber, der sowohl auf einer an der Rückseite vorgesehene Rückfaltklappe als auch der Schlußklappe aufgebracht ist. Dieser Kleber haftet normalerweise nicht an anderen Flächen, sondern nur an der ihr entsprechenden Klebstoffschicht, so daß der Verschluß durch Zusammendrücken der beiden gleichartigen Latexkleberschichten erfolgt. Dieser kohäsive Kleber hat jedoch den Nachteil, daß er nicht sehr sicher schließt und ggf. auch zerstörungsfrei zu öffnen ist. Vor allem aber neigt er zum Altern, so daß diese sogenannten SK-Umschläge, insbesondere unter Wärmeeinfluß oft schon nach kurzer Zeit ihre Schließkraft gänzlich verlieren.

Es sind ferner Haftklebeumschläge gebräuchlich, bei denen auf die Schlußklappe ein relativ agressiv klebender Haftkleber aufgebracht ist. Seine Klebkraft ist sehr hoch, der Verschluß ist sicher und er ist leicht verschließbar. Der Nachteil besteht jedoch darin, daß der Haftkleber vor dem Gebrauch durch einen besonderen, siliconisierten Abdeckstreifen abgedeckt sein muß, der zum Gebrauch abgezogen werden muß. Er muß danach entsorgt werden, was nachteilig ist. Dabei ist es aus der DE 43 14 685 A bekanntgeworden, den Haftkleber zuerst auf den Abdeckstreifen aufzubringen und diesen dann auf die Verschlußklappe aufzukleben.

Aus der WO 90/11 943 ist ein Kuvert mit Haftverschluß bekannt geworden, bei dem ein Haftkleber auf die Rückfaltklappe aufgebracht ist. Ein dieser zuzuordnender Teil der Umschlagrückseite ist mit Trennmittel beschichtet. Im unbenutzten Zustand ist also die Rückfaltklappe gegen die Trennmittelschicht geklappt. Nach der Befüllung des Umschlags wird die Rückfaltklappe auseinandergeklappt und kann nun mit der Verschlußklappe verklebt werden. Ein Nachteil besteht darin, daß die Haftklebeschicht nur einen Teil der Rückfaltklappe bedecken kann, weil diese sonst nicht maschinell umzufalten wäre. Dies beeinträchtigt die Verschlußsicherheit.

### AUFGABE UND LÖSUNG

Aufgabe der Erfindung ist es, einen Briefumschlag, worunter alle Arten von Briefumschlägen, Versandtaschen, Beutel etc. zu verstehen sind, sowie ein Verfahren und eine Vorrichtung zu ihrer Herstellung zu schaffen, die für das Verschließen den Einsatz eines sehr wirksamen und alterungsbeständigen Klebers ohne Restprodukte (z.B. Abdeckstreifen) und ohne Nachteile für die Form und Gebrauchsfähigkeit des Umschlags ermöglichen.

Diese Aufgabe wird durch den Briefumschlag nach den Ansprüchen 1 und 2 sowie durch das Verfahren nach Anspruch 9 und die Vorrichtung nach Anspruch 12 gelöst.

Durch die Aufbringung des Haftklebers (d.h. der Haftkleberschicht) auf die Trennschicht und das Darüberfalten des Umschlagteils, an dem der Haftkleber schließlich vorgesehen sein soll, wird der Haftkleber dann beim Wiederaufklappen dieses Bereiches auf den nicht trennmittelbeschichteten Umschlagteil transferiert und ist einsatzfähig. Die Haftung der Kleberschicht an dem nicht trennmittelbeschichteten Teil (Rückfaltklappe) ist wesentlich größer als an der Trennmittelschicht. Auf diese Weise kann vermieden werden, daß der Haftkleber auf einen Bereich aufgebracht werden muß, der nach seiner Aufbringung umgefaltet werden muß. Dies erleichtert die Herstellung, da beispielsweise eine Faltwalze dann nur eine entsprechende Ausnehmung an der Stelle haben muß, die dem mit Haftkleber beschichteten Bereich gegenüberliegt, während die bis dahin unbeschichtete Rückfaltklappe an beliebiger Stelle ergriffen und umgefaltet werden kann. Es ist auch möglich, die Rückfaltklappe weitgehend vollständig mit Haftkleber zu versehen, vor allem bis an die Seitenränder heran, um die Verschluß Sicherheit zu erhöhen. Dazu trägt die Tatsache bei, daß der Haftkleber normalerweise keine Trocknung benötigt. Bisher benötigten die Umschläge auf einer Trockenstrecke Niederhalter, für die Lücken in der Beleimung gelassen werden mußten.

Bei einer Ausführung der Erfindung wird der Haftkleber nur für die Rückfaltklappe vorgesehen. Die Briefumschlag-Rückseite hat eine Trennschicht in dem Bereich, auf dem die Rückfaltklappe im zurückgeklappten Zustand aufliegt. Somit deckt die Umschlagrückseite mit dem auf ihr vorgesehenen Trennbereich die Haftfläche des Haftklebers ab. Er stört weder beim Transport noch bei der Befüllung. Nach dem Hochklappen der Rückfaltklappe ist er jedoch frei und kann mit der von Kleber freien Schlußklappe verklebt werden.

Bei einer anderen Ausführungsform kann der Haftkleber auf der Schlußklappe vorgesehen sein und die ihn im unbenutzten Zustand abdeckende Trennschicht auf der Umschlaginnenseite vorgesehen sein, und zwar in einem Bereich, der von der umgeschlagenen Rückfaltklappe freigelegt ist. Nach dem Hochschlagen der Rückfaltklappe wird diese mit dem Haftkleber auf der Schlußklappe verklebt.

Die verwendeten Haftkleber können üblicher Art sein, beispielsweise Kunstharzdispersionen auf wässriger Basis mit adhäsiven Eigenschaften gegenüber dem verwendeten Umschlagmaterial. Es können auch Schmelzkleber (Hotmelts) verwendet werden, die bei Verarbeitungstemperaturen von z.B. 120°C bis 200°C aufgebracht werden, aber eine Permanent-Haftwirkung auch bei Raumtemperatur haben. Er entwickelt eine starke Klebewirkung ohne daß eine Befeuchtung oder andere Aktivierung vor dem Verkleben nötig wäre. Ein verwendbares Produkt auf wässriger Basis ist unter der Handelsbezeichnung "Eukalin 5354 Ha" im Handel, ein Hotmelt unter dem Handelsnahmen "Swift H 686/4". Die Trennmittelschicht, die entweder als gesonderte Beschichtung aufgebracht oder auch bereits auf dem verwendeten Material vorgesehen sein kann, kann beispielsweise ein Acrylatharz, Siliconacrylat oder eine andere Siliconverbindung enthalten. Wichtig ist die dehäsive Eigenschaft. Es kann jede Art von sogenannten Release-Lacken verwendet werden, deren Eigenschaft unter anderem darauf beruht, daß sie die Poren schließt und somit dem Haftkleber keine Angriffsmöglichkeit bietet.

Da der Haftkleber vor der Weiterverarbeitung des Umschlags keine Trocknung benötigt, kann bei der Herstellung des Briefumschlages die einen großen Teil der Herstellungsmaschine einnehmende Trockenstrecke entfallen. Um die Aufbringung der normalen feuchtigkeitsaktivierbaren Gummierung zu ermöglichen und die Trockenstrecke kurz zu halten, war bisher eine sehr starke Schuppung oder Staffelung der Umschläge in der Maschine notwendig. Diese kann jetzt reduziert werden oder unter Umständen auch ganz entfallen.

Wenn der Haftkleber auf die Trennmittelschicht aufgebracht wird, geschieht dies vor dem Rückfalten der Rückfaltklappe. Zum Rückfalten ist eine Faltstation notwendig, die so ausgebildet ist, daß der Umschlag aufgrund seiner Haftkleberbeschichtung nicht an den entsprechenden Faltwerkzeugen hängenbleibt. Durch eine entsprechende Ausnehmung an einer in der Faltstation vorgesehenen Faltwalze und/oder eine Trennmittelbeschichtung an dieser Stelle kann dies erreicht werden.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein können.

Die Unterteilung der Anmeldung in einzelne Abschnitte sowie zwischen-Überschriften beschränkt die unter diesen gemachten Aussagen nicht in ihrer Allgemeingültigkeit.

### KURZBESCHREIBUNG DER ZEICHNUNGEN

Ein Ausführungsbeispiel der Erfindung ist in den Zeichnungen dargestellt und wird im folgenden näher erläutert. In den Zeichnungen zeigen:
- Fig. 1 bis 5: einen Briefumschlag, von der Rückseite her gesehen, in verschiedenen Phasen der Herstellung bzw. Nutzung,
- Fig. 6: einen stark vergrößerten Schnitt nach Linie VI bis VI in Fig. 3, jedoch von einer variante,
- Fig. 7: die schematische Darstellung einer Maschine zur Herstellung des Briefumschlags in Seitenansicht,
- Fig. 8: ein Detail einer Faltstation für die Verschluß- und Rückfaltklappe in schematischer Darstellung, für einen Umschlag nach den Figuren 1 bis 3.

### BESCHREIBUNG DER BEVORZUGTEN AUSFÜHRUNGSBEISPIELE

Die Fig. 1 bis 5 zeigen einen Briefumschlag, der aus einer Bahn aus Flachmaterial, vorzugsweise Papier, durch Falten und Kleben bzw. Aufbringung von Kleberschichten hergestellt ist. Es ist auch eine Herstellung aus Einzelbögen möglich und die verwendeten Materialien können sehr unterschiedlich sein. Der dargestellte Umschlag 11 ist ein Briefumschlag im Normformat. Grundsätzlich ist aber auch die Herstellung von Versandtaschen und -beuteln mit und ohne Bodenfalte oder Seitenfalten auf die zu beschreibende Art möglich.

Der Umschlag 11 hat eine zur Adressierung vorgesehene und ggf. mit einem Sichtfenster versehene, vom Betrachter abgewandte Vorderseite 12, an die mittels einer eingerillten Falzlinie 13 eine Verschlußklappe 14 anschließt. Auf der gegenüberliegenden Seite ist über einen Bodenfalz 15 eine Umschlagrückseite 16 angeschlossen, die mit ihrer Innenfläche gegen die Innenfläche der Vorderseite gefaltet ist und bis kurz vor die Falzlinie 13 reicht. Von ihr ist durch eine Falzlinie 17 eine Rückfaltklappe 18 abgegrenzt, die parallel zur Verschlußklappe 14 verläuft und so bemessen ist, daß die Verschlußklappe 14 im geschlossenen Zustand des Umschlages (Fig. 5) sie überdeckt, jedoch im unbenutzten Zustand (Transport- und Lagerzustand nach Fig. 3) parallel neben ihr verläuft.

An die Umschlagvorderseite 12 sind durch Seitenfalze 20 Seitenklappen 19 angeformt, die mit den Seitenrändern der Umschlagrückseite 16 durch zwei zueinander parallele Leimnähte 21 verklebt sind. Die Verklebung reicht von der Nähe des Bodenfalzes bis zur Falzlinie 17 der Rückfaltklappe 18.

Der an die Falzlinie 17 angrenzende Bereich der Rückseite ist mit einer Oberfläche mit Trenneigenachaften gegenüber einem Haftkleber versehen. Dieser Bereich wird im folgenden als Trennmittelbereich 22 bezeichnet. Er ist so angeordnete daß er gleich groß oder größer ist als ein Haftkleberbereich 23 auf der Rückfaltklappe. Der Haftkleberbereich reicht fast über die gesamte Breite der Rückfaltklappe und des Umschlags. Der Trennmittelbereich 22 braucht nur so breit wie der Haftklebebereich und so positioniert zu sein, daß bei der umfaltung der Rückfaltklappe 18 um die Falzlinie 17 der Haftkleber ausschließlich auf dem Trennmittelbereich liegt (Fig. 3).

Während die Fig. 1 den Umschlag vor der Aufbringung des Haftklebers 23' zeigt, stellt Fig. 2 den Umschlag kurz. vor der Fertigstellung, d.h. vor dem Umfalten der Verschlußklappe 14 und der Rückfaltklappe 18 dar, Fig. 3 zeigt den fertigen Umschlag, wie er die Herstellungsmaschine verläßt, verpackt und versandt wird. Dabei ist die Verschlußklappe 14, die von Kleber gänzlich frei ist, gegen einen Bereich der inneren Oberfläche der Vorderseite geklappt, während die gegen die Rückseite 16 gefaltete Rückfaltklappe 18 den Haftklebebereich 23 abdeckt, der auf den Trennmittelbereich 22 gebracht ist.

Vor der Benutzung des Umschlags, d.h. seiner Befüllung, wird zuerst die Verschlußklappe 14 hochgeklappt, während die Rückfaltklappe 18 noch in ihrer Stellung nach Fig. 3 verbleibt. Dadurch wird eine sehr große und leicht zugängliche Befüllöffnung gebildet. Nach der Befüllung wird dann auch die Rückfaltklappe hochgeklappt, so daß der Umschlag die Position gemäß Fig. 4 einnimmt.

Dabei löst sich aufgrund der unterschiedlichen Ad- und Dehäsivverhältnisse die Haftkleberschicht 23" von dem Trennmittelbereich 22. Der Haftkleber ist damit auf die Rückfaltklappe transferiert worden (Fig. 4). Dabei können in Fig. 3 angedeutete Ausnehmungen 27 des Haftklebebereichs 23 helfen. Sie bilden Griffausnehmungen zum Abheben der Rückfaltklappe 18.

Nach dem Verschließen durch Herunterklappen der verschlußklappe 14 auf den Haftklebebereich, der sich auf der nunmehr aufgefalteten Rückfaltklappe 18 befindet, ist der Umschlag verschlossen (Fig. 5).

Der Umschlag ist somit durch einen adhesiven und sicheren, meist nicht zerstörungsfrei zu öffnenden Klebeverschluß verschlossen, ohne daß der Haftkleberbereich vorher von einem gesonderten Abdeckstreifen befreit werden mußte. Die Trennmittelschicht, die auch als Anti-Haftschicht bezeichnet werden kann, kann in Form eines Lackes oder einer andersgearteten Beschichtung ein- oder mehrschichtig aufgebracht werden und stört weder die Benutzbarkeit noch optisch, da er z.B. transparent sein kann. Ein besonderer Vorteil liegt darin, daß die geöffnete Verschlußklappe, an der das Füllgut entlanggleitet, gänzlich frei von Kleber ist. Es wäre auch möglich, die Trennmittelschicht mit einer Bedruckung des Umschlags zu verbinden. Es ist auch denkbar, daß der Umschlag aus einem Material hergestellt wird, dessen AuBenfläche aus einem gegenüber dem verwendeten Haftkleber 29' dehäsiven Material besteht, wobei durch besondere Maßnahmen eine Haftung zwischen der Haftkleberschicht 23" und den entsprechenden Bereich der Rückfaltklappe hergestellt wird. Die Innenseite des Umschlages könnte eine Oberfläche ohne Trenneigenschaften haben oder diese könnte im Verschlußklappenbereich gesondert erzeugt werden.

Wenn, bei einer Variante, der Haftkleber auf der Innenseite der Verschlußklappe vorgesehen ist und das Trennmittel den gegenüberliegenden Bereich der Innenseite überdeckt, dann kann zwar die Umschlagaußenseite von Trennmittel freigehalten werden, aber die Verschlußklappe kann erst nach dem Befüllen des Umschlages nach außen geklappt werden, was in der Benutzung weniger vorteilhaft ist.

Die in Fig. 7 gezeigte Vorrichtung 30 zur Herstellung der Umschläge 11 aus einer Papierbahn 31 ist aus folgenden, nach Art eines Baukastensystems aneinandergereihten Stationen aufgebaut:

In einer Abrollstation 32 ist eine Vorratsrolle 33 für die Papierbahn 31 gelagert. Die Bahn 31 wird davon abgezogen und über eine Ausgleichstrecke 34 geführt, die u.a. für eine gleichmäßige Bahnspannung sorgt. Es kann auch die Möglichkeit eines Rollenwechsels ohne Maschinenstop vorgesehen sein. Sie läuft dann über eine Bahnregelstation 35, die auch eine Querausrichtung der Bahn vornimmt, in eine Druckstation 36 ein, in der Druckwerke 37, die meist als Flexodruckwerke ausgebildet sind, zur Bedruckung der Papierbahn, beispielsweise für die Umschlaginnenseite, vorgesehen sind. In dieser Druckstation ist auch ein Auftrag bzw. Druckwerk 38 für die Aufbringung des Trennmittelbereichs 22 vorgesehen.

Mit dem Auftragwerk 38 wird das Trennmittel, beispielsweise ein sogenannter Release-Lack, aufgebracht, der an der entsprechenden Stelle, die beispielsweise aus den Figuren 1 bis 3 zu erkennen ist, eine dehäsive Oberfläche bildet, bei der beispielsweise die Papierporen geschlossen und Fasern überdeckt sind. In der Vorrichtung 30 erfolgt dies auf die ungeteilte Bahn, die also noch nicht entsprechend der Form des späteren Umschlages zugeschnitten ist.

Anschließend wird die Trennmittelschicht mittels einer Trockeneinrichtung 39, beispielsweise mit Infrarot- oder UV-Strahlern getrocknet. Darauf folgt in Bahnlaufrichtung 40 eine Fensterausschneidestation 41, mit der ggf. der Ausschnitt für ein Adressfenster ausgeschnitten wird. In der darauffolgenden Fenstermaterialstation 42 wird von einer Rolle 42a transparentes Fenstermaterial zugeführt und über den Fensterausschnitt geklebt oder gesiegelt. In der darauffolgenden Formschneidstation 43 werden, bei immer noch zusammenhängender Bahn, die beiden Seiten der Bahn so beschnitten, daß die die Seitenklappen 19 etc. darstellende Randkontur entsteht. Gleichzeitig oder in anderen Stationen erfolgt eine Rillung der verschiedenen Falzlinien 13, 15, 17 und 20.

In der Seitenklappenfalz- und -gummierstation 44, die möglichst dicht auf die Formschneidstation folgt, werden die Seitenklappen 19 nach innen gefalzt und mit zwei zueinander parallelen Streifen 21 eines Klebers versehen. Insbesondere am an die Falzlinie 17 angrenzenden Bereich können die Leimstreifen 21 auch miteinander verbunden sein, um diesen Bereich besonders wirkungsvoll zu verbinden. Schließlich wird in der Trennschneidstation 45 die Materialbahn quergeschnitten, d.h. die Kante 24 der Rückfallklappe wird von der Kante 26 der Verschlußklappe getrennt. Anschließend wird die Rückseite oder Bodenklappe 16 um die Falzlinie 15 gefaltet und über die beiden parallelen Leimnähte 21 auf jeder Seite mit den Seitenklappen 19 verklebt, wobei jedoch der Bereich der Rückfaltklappe 18 freibleibt.

Danach findet eine Schuppung oder Staffelung der Umschläge in der Staffelstation 46 statt. Diese kann ein Staffelrad 47 aufweisen, das walzenförmig ausgebildet ist und an seiner Oberfläche aufeinanderfolgend entgegen der Förderrichtung weisende Stufen oder Anschläge hat, die in dem gewünschten Staffelabstand vorgesehen sind. Diese Walze kann also dementsprechend ein sägezahnartiges Profil haben, ähnlich einem Rad eines Klinkengesperres. Durch das Staffelrad 47 entsteht ein geschuppter Strom von Umschlägen 11 dadurch, daß die ankommenden Briefumschläge mit ihrer vorlaufenden Falzkante 15 durch die Anordnung des Staffelrades und durch die gegenüber den ankommenden Briefumschlägen geringere Umfangsgeschwindigkeit des Staffelrades unter die vorlaufenden, bereits langsamer geförderten Briefumschläge und gegen die als Stufen ausgebildeten Anschläge mit dem gewünschten und auf die Umfangsgeschwindigkeit abgestimmten Staffelabstand auflaufen. Es entsteht ein geschuppter Strom von Umschlägen 11, der durch eine Fördereinrichtung z.B. Bandförderer, weiter transportiert wird. Sie dient dazu, die sehr hohe Fördergeschwindigkeit des Stroms von Einzelumschlägen von bis zu 600 m/Min. durch eine Überlappung der Umschläge zu reduzieren. Bei herkömmlichen Vorrichtungen war dies wegen der notwendigen Trocknung des nach der Staffelung aufgebrachten feuchtigkeitsaktivierbaren Leims (Gummierung) oder Latex-Beleimung notwendig, da die Trockenstrecke sonst zu lang geworden wäre und die hohe Fördergeschwindigkeit bei den einzelnen Umschlägen zu Problemen geführt hätte. Außerdem wurde bei solcher Gummierung die Leimaufbringung durchgehend vorgenommen, d.h. die Staffelung ließ von jedem Umschlag nur den zu gummierenden Bereich frei.

Gemäß der Erfindung ist in der nachfolgenden Haftkleber-Aufbringstation eine mit einer rotierenden Walze ähnlich einem Druckwerk arbeitende Klebstoff-Aufbringeinrichtung 49 vorgesehen, mit der der Haftkleber auf den Trennmittelbereich 22 aufgebracht wird (vgl. Fig. 2). Die Haftwirkung auf der Trennschicht sollte zumindest so groß sein, daß der Haftkleber während der Bearbeitung in der Maschine darauf haftet.

Der Haftkleberbereich kann dabei so groß sein, daß er fast die ganze Rückfaltklappe 18 einnimmt. Diese Station arbeitet vorzugsweise mit einer Aufbringwalze mit einem oder mehreren einzelnen, voneinander in Umfangsabstand angeordneten Aufbringsegmenten. Diese können für eine gleichmäßige Klebstoff-Aufbringung mit einer gerasterten, d.h. mit eng nebeneinanderliegenden Vertiefungen versehenen Oberfläche ausgestattet sein, die nach der Kleberbeschickung, beispielsweise durch Eintauchung oder Übertragung von einer klebstofführenden Walze, abgerakelt wird. Dadurch wird eine besonders gleichmäßige und seitlich genau begrenzte Haftklebefläche erreicht.

Da für den Haftkleber keine anschließende Trocknung vor der Weiterverarbeitung notwendig ist, kann also die übliche, danach vorzusehende Trockenstrecke entfallen. Die Staffelung der Umschläge in der Staffelstation braucht auch nicht so eng zu sein, wie es dort wegen der Beleimung und Trocknung notwendig ist, sondern sie ist nur abhängig von der Geschwindigkeit, mit der die Aufbringwalze der Haftkleber-Aufbringstation 48 umlaufen kann. In jedem Fall muß der zu beschichtende Bereich frei bleiben. Wegen des Wegfalls der Trockenstrecke ist es auch nicht unbedingt notwendig, wie bei bisherigen Maschinen sonst üblich, danach eine spezielle Regulier- oder Ausrichtstation vorzusehen, um die auf der Trockenstrecke etwas aus der genauen Aufeinanderfolge verschobenen Umschläge wieder auszurichten. Durch den Wegfall der Trockenstrecke sind auch keine Niederhalter in Form von Riemen nötig, für die Lücken in der Beleimung gelassen werden mußten. Dies schränkte die vollständige Beleimung über nahezu die gesamte Breite der Umschläge ein, die nach der Erfindung möglich ist.

In einer nachfolgenden Auszugstation 75, die gleichzeitig die nachfolgende Rückfaltklappen-Faltstation 50 beschickt, werden die Umschläge 11 wieder vereinzelt.

Danach laufen die vereinzelten Umschläge 11 in die Rückfaltklappen-Faltstation 50 ein. Sie arbeitet nach einem Schema, das in Fig. 8 dargestellt ist. Der Umschlag 11 läuft mit seiner vorauslaufenden Bodenfalz-Kante 15 gegen einen auf einer oberen Faltwalze 51 vorgesehenen Anschlag 52, der eine Ausrichtfunktion übernimmt, falls sie nötig wird. Die obere Faltwalze 51 und die darunter parallel und mit entgegengesetztem Drehsinn umlaufende, in Förderrichtung etwas rückversetzte Faltwalze 53 bilden zwischen sich einen Spalt 54, durch den die Umschläge laufen. Die Faltwalzen sind mit selektiv in Abhängigkeit von ihrer Umfangsposition steuerbaren Saugschlitzen oder -öffnungen 55, 56, 57 versehen. Diese werden über nicht dargestellte übliche Steuerungen nach Art von Drehschiebern an eine entsprechende Saugluftquelle angeschlossen. Die auf einem Förderer oder Fördertisch 88 ankommenden Umschläge werden, gleichzeitig mit dem Anlaufen an dem Anschlag 52, von den Saugöffnungen 55 an die Faltwalze 51 angesaugt und in deren Laufrichtung, die zu Beginn der Förderrichtung 40 entspricht, in Drehrichtung mitgenommen. Die Saugöffnungen geben den Umschlag in Drehrichtung selektiv rechtzeitig frei, damit er von einer Fangtasche 58 aufgefangen wird, die aus einem schräg nach oben gerichteten Fangblech 59 und einem den Taschenboden bildenden Anschlag 60 besteht. Der Umschlag wird im Bereich des Anschlags 60, ohne daran hart anzulaufen, gestoppt, weil die Saugwirkung an der unteren, ebenfalls im Bereich des Spaltes 54 in Förderrichtung drehenden Faltwalze 53 aktiviert ist und die dortigen Saugschlitze 57 die Verschlußklappe 14 erfassen und sie mit der Drehung der Faltwalze herumnehmen.

Rechtzeitig werden eine Reihe schmaler Saugöffnungen oder -schlitze 56 aktiviert, die auf der oberen Faltwalze 51 im Randbereich einer Ausnehmung 61 angeordnet sind.

An dem Haftkleber bereich 23 (über dem Trennmittelbereich 22) ist eine Ausnehmung 68 in der oberen Faltwalze 51 vorgesehen, die ggf. eine Trennmitteischicht 62 aus Polytetrafluorethylen (PTFE) an ihrem Grunde haben kann. Die Rückfaltklappe 1B wird von Faltflächen 69, 70 ergriffen, die saugöffnungen 56, 56a aufweisen. Die Flachen 69, 70, die im Bereich einer in Fig. 8 detailliert zu erkennenden, etwa dreieckigen Ausnehmung 61 liegen, sind so gestaltet, daß die Rückfaltklappe in ihrem an die Falzlinie 17 angrenzenden Bereich unter einem flacheren Winkel von der Saugöffnung 56 angesaugt wird. Wenn dann der Umschlag 11 mit der Falzlinie 13 durch die Drehung der Faltwalzen dem Falzspalt 63 nahekommt, dann wird die Saugluft am Saugschlitz 56 abgeschaltet und dafür die am Saugspalt 56a, der zur Fläche 70 gehört angeschaltet. Es könnte auch eine gleichzeitige Anschaltung vorgenommen werden. Diese Fläche ist unter einem größeren Winkel gegenüber der Tangente an die Falzwalze 51 angestellt. Da die Auffaltung der Rückfaltklappe 18 bei der hohen Arbeitsgeschwindigkeit sehr schnell erfolgt, kann sie durch dynamische Kräfte einknicken oder sich krümmen und, unterstützt von der Saugwirkung der Öffnungen 56a, an die Fläche 70 anlegen. Beim Abziehen des Umschlags von der oberen ' Faltwalze 51 wird die Rückfaltklappe dann von der Fläche 69 beginnend, sozusagen "abgeschält", nachdem das Vakuum abgeschaltet und ggf. aktiv abgebaut ist. Dadurch wird beim Umfalten der Rückfaltklappe 18 eine harmonische und sanfte Übergabe in die einzelnen Faltpositionen erfolgen. Dies ermöglicht hohe Arbeitsgeschwindigkeiten mit großer Zuverlässigkeit. Eine Rundung zwischen den Flächen 69, 70 oder eine insgesamt gekrümmte Fläche könnte diese Wirkung ggf. noch verbessern.

Beim Abschalten des Vakuums werden die Saugluft führenden Öffnungen und Kanäle üblicherweise über die beschriebenen Ventile oder Drehschieber belüftet, um das Vakuum abzubauen. Zur Beschleunigung dieses Vorgangs kann statt der passiven Belüftung eine aktive vorgesehen werden, indem über die die Belüftung bewirkende Ventile Druckluft aufgegeben wird. Dies ist zwar zur Abstoßung von Schneidabfällen bereits vorgeschlagen worden, aber bei Faltwalzen ungewöhnlich, weil eine aktive Abstoßung der Rückfaltklappe an sich unerwünscht ist. Die aktive Belüftung sollte daher auf ein Maß begrenzt sein, die eine schnelle Ablösung herbeiführt.

Beim synchronen Weiterdrehen der Faltwalzen 51, 53 wird die Verschlußklappe 14 an der Falzlinie 13 und die Rückfaltklappe 18 an der Falzlinie 17 umgefaltet und der gesamte Umschlag in einen Falzspalt 63 zwischen der unteren Faltwalze 53 und einer Abzugswalze 64 hineingezogen. Die Verschlußklappe 14 und die Rückfaltklappe 18 werden entsprechend an die aus Fig. 3 erkenntlichen Stellen des Umschlages angelegt, wobei der auf dem Trennmittelbereich 22 aufliegende Haftklebebereich 23 an die bis dahin unbeschichtete Rückfaltklappe 18 angelegt und angedrückt wird. Der den Klebstofftransfer von der Trennschicht zur Rückfaltklappe bewirkende Druck wird entweder noch in der Vorrichtung oder auch erst beim Verpacken oder in der Verpackung aufgebracht.

Die doppellinige Verklebung der Seitenklappen über die je Seitenklappe zwei parallelen Leimnähte 21 und ein besonders schnell abbindender Klebstoff sorgen für eine besonders sichere Verleimung und auch dafür, daß der Leim trotz der hohen Fördergeschwindigkeit schon abgebunden hat, wenn der Umschlag die Faltstation erreicht. Dadurch und durch die in diesem Bereich dreilagige Umschlagstruktur (Vorderseite, Rückseite und Seitenklappe) zusammen mit dem dazwischen liegenden Leim zwischen dem Bodenfalz 15 und der Falzlinie 17 ist dieser Bereich relativ steif, so daß die Umfaltung der Rückfalzklappe längs der Falzlinie 17 problemlos erfolgen kann. Es wird vor allem dadurch auch vermieden, daß durch die Umfaltung der Rückfaltklappe der Klebeschluß zwischen den Seitenklappen und der Umschlagrückseite aufgerissen wird. Ferner ist es durch diese beiden parallelen Leimnähte möglich, eine einen relativ großen Bereich überdeckende Verleimung vorzunehmen, ohne daß soviel Leim aufgebracht wird, daß er seitlich oder in Richtung der Rückfaltklappe herausgedrückt wird.

In der darauffolgenden Ablagestation 65 wird mittels einer Ablagetrommel 66 (Fächerrad) der Strom der Umschläge auf einem Förderer 67 abgelegt und zur Verpackung weitergeleitet.

Entsprechend der Art und Ausgestaltung der Umschläge können bei einer derartigen Vorrichtung 30 zusätzliche Stationen für die vorzunehmenden Einzelbearbeitungen vorgesehen oder teilweise auch Stationen gegen andere ausgetauscht oder weggelassen werden. Auch eine andere Aufeinanderfolge ist möglich.

Fig. 6 zeigt einen vergrößerten Teilschnitt, bei dem vor allem die Materialdicken, um darstellbar zu sein, stark überhöht sind. Die Trennmittelschicht 22 ist auf eine Primerschicht 22' aufgebracht, die einerseits eine Vorbereitung für das Trennmittel, z.B. durch Schließen der Papierporen und andererseits eine Haftvermittlung zwischen Papier und Trennmittel vornehmen kann. Dafür kann in der im folgenden anhand Fig. 7 beschriebenen Vorrichtung ein weiteres Auftragwerk in einer Druckstation vorhanden sein, und zwar je nach Art des Primers mit oder ohne Trocken- bzw. Härteeinrichtung vor der Trennmittel-Aufbringung.

Fig. 6 zeigt feiner, daß an der Rückfaltklappe 18 ein vorderer, an die Kante 24 anschließender Griffbereich 27' vorgesehen sein kann, der außerhalb des Haftklebebereichs 23 liegt und von diesem durch eine Vorbruch-Linie 27" (Rillung, Linienprägung o. dgl.) abgetrennt ist. Dieser streifenförmige Griffbereich 27' kann leicht mit dem Finger aufgestellt und ergriffen werden, um die Rückfaltklappe 18 abziehen und aufstellen zu können.

Die Erfindung schafft also in einer vorteilhaften Ausführungsform einen Briefumschlag, bestehend aus einer Vorderseite und einer Rückseite, die über Seitenklappen miteinander verbunden sind. Er hat eine Rückfaltklappe, auf die eine Haftkleberschicht 23" aufgebracht ist. Die Aufbringung des Haftklebers auf die Rückfaltklappe erfolgt durch Transfer, d.h. der Haftkleber wird bei der Herstellung auf die Trennmittelschicht aufgebracht und beim Aufrichten der Rückfaltklappe von dieser übernommen. Es handelt sich um einen stark wirkenden, adhäsiven Haftkleber, der ohne Befeuchtung oder andere Aktivierung wirksam ist. Die Rückfaltklappe wird für Transport und Lagerung an die Umschlagrückseite angelegt, wobei ein trennmittelbeschichteter Bereich vorgesehen ist, um die Wiederablösung des Haftklebers vor der Benutzung zu ermöglichen. Zum Verschließen wird die im übrigen unbeschichtete Verschlußklappe auf die haftkleber-beschichtete Rückfaltklappe gedrückt.

## Patentansprüche

1. Briefumschlag, der eine an eine Umschlag-Vorderseite (12) anschließende Verschlußklappe (14) und eine von einem Lagerzustand in einen Schließzustand hochklappbare Rückfaltklappe (18) aufweist, die im Lagerzustand an die Umschlag-Rückseite (16) herangeklappt ist, mit einem Klebeverschluß mittels einer Haftkleberschicht (23'), die im Lagerzustand an einem von einem Oberflächenbereich der Umschlag-Rückseite gebildeten Trennbereich anliegt, und wobei die Rückfaltklappe (18) im Schließzustand mit der Verschlußklappe (14) verklebbar ist, **dadurch gekennzeichnet, daß** die Haftkleberschicht (23'), die Oberfläche eines Haftklebebereiches (23) auf der Rückfaltklappe (18) und der Trennbereich (22) derart zusammenwirkend ausgebildet sind, daß die auf den Trennbereich (22) aufgebrachte Haftkleberschicht (23") in ihrer Adhäsion zum Trennbereich so beschränkt ist, dass sie zwar nach der während der Herstellung des Briefumschlages vorgenommenen Aufbringung auf den Trennbereich (22) mit ihrer Unterseite ablösbar auf dem Trennbereich (22) haftet, jedoch die Adhäsion zwischen dem Haftklebebereich (23) der Rückfaltklappe (18) und der Haftkleberschicht (23") so groß ist, dass die Haftkleberschicht (23") mit ihrer Oberseite auf der Oberfläche des an die Oberseite angedrückten Haftklebebereichs (23) festklebt, wobei die nunmehr nach Hochklappen der Rückfaltklappe die Oberfläche der Haftklebeschicht (23") bildende ehemalige Unterseite der Haftklebeschicht (23") Haftklebeeigenschaften zum Verschließen durch Herunterklappen der Verschlussklappe auf die Haftkleberschicht hat.

2. Briefumschlag, der eine an eine Umschlag-Vorderseite (12) anschließende Verschlußklappe (14) und eine von einem Lagerzustand in einen Schließzustand hochklappbare Rückfaltklappe (18) aufweist, die im Lagerzustand an die Umschlag-Rückseite (16) herangeklappt ist, mit einem Klebeverschluß mittels einer Haftkleberschicht (23'), die im Lagerzustand an einem von Oberflächenbereichen der Umschlaginnen seite gebildeten Trennbereich anliegt, und wobei die Rückfaltklappe (18) im Schließzustand mit der Verschlußklappe (14) verklebbar ist, **dadurch gekennzeichnet, daß** die Haftkleberschicht (23'), die Oberfläche eines Haftklebebereiches (23) auf der Verschlußklappe (14) und der Trennbereich (22) derart zusammenwirkend ausgebildet sind, daß die auf den Trennbereich (22) aufgebrachte Haftkleberschicht (23") in ihrer Adhäsion zum Trennbereich so beschränkt ist, dass sie zwar nach der während der Herstellung des Briefumschlages vorgenommenen Aufbringung auf den Trennbereich (22) mit ihrer Unterseite ablösbar auf dem Trennbereich (22) haftet, jedoch die Adhäsion zwischen dem Haftklebebereich (23) der Verschlussklappe (14) und der Haftkleberschicht (23") so groß ist, dass die Haftkleberschicht (23") mit ihrer Oberseite auf der Oberfläche des an die Oberseite angedrückten Haftklebebereichs (23) festklebt, wobei die nunmehr nach Hochklappen der Rückfaltklappe (18) und nach Herunterklappen der Verschlussklappe (14) die Oberfläche der Haftklebeschicht (23") bildende ehemalige Unterseite der Haftkleberschicht (23") Haftklebeeigenschaften zum Verschließen des Briefumschlages hat.

3. Briefumschlag nach Anspruch 1, **dadurch gekennzeichnet, daß** die Haftkleberschicht (23') auf der Rückfaltklappe (18)) vorgesehen ist und die Umschlag-Rückseite (6) zumindest in einem Trennbereich (22), an dem der vor der Haftkleberschicht eingenommene Haftklebebereich (23) anliegt, die Oberfläche mit Trenneigenschaften aufweist.

4. Briefumschlag nach einem der vorhergehenden Ansprüche, **dadurch gekennzeichnet, daß** der Oberflächenbereich mit Trenneigenschaften eine Trennmittelschicht aufweist, die insbesondere Acrylatharze, SiliconAcrylat, andere Siliconverbindungen o. dgl. enthält.

5. Briefumschlag nach einem der vorhergehenden Ansprüche, **dadurch gekennzeichnet, daß** der Trennbereich zwei übereinander aufgebrachte Schichten aufweist, nämlich eine Primerschicht, die eine Grundierung bildet und eine Trennmittelschicht, deren Haftung an der Primerschicht besser ist, als an der Haftkleberschicht.

6. Briefumschlag nach einem der vorhergehenden Ansprüche, **dadurch gekennzeichnet, daß** der Haftkleberbereich (23) an seiner an die Außenkante der Rückfaltklappe (18) angrenzenden Kante Griffausnehmungen (27) oder einen eine Griffzone (27') abgrenzenden Vorbruch (27¹¹) hat.

7. Briefumschlag nach einem der vorhergehenden Ansprüche, **dadurch gekennzeichnet, daß** der Haftklebebereich (23) bis nahe an die Außenkanten (20) des Briefumschlages reicht.

8. Briefumschlag nach einem der vorhergehenden Ansprüche, **dadurch gekennzeichnet, daß** die Vorder- und Rückseite (12, 16) des Umschlags (11) verbindende Seitenklappen (19) je zwei zueinander parallele Leimnähte (21) aufweisen, die ggf. an wenigstens einem Ende miteinander verbunden sind.

9. Verfahren zur Herstellung eines Briefumschlages, der eine an eine Umschlag-Vorderseite (12) anschließende Verschlußklappe (14) und eine von einem Lagerzustand in einen Schließzustand hochklappbare Rückfaltklappe (18) aufweist, die im Lagerzustand an die Umschlag-Rückseite (16) herangeklappt ist, und der einen Klebeverschluß mittels einer Haftkleberschicht (23'), die im Lagerzustand mit einem an Oberflächenbereichen des Umschlages gebildeten Trennbereich (22) mit Trenneigenschaften anliegt, aufweist, wobei die Rückfaltklappe (18) im Schließzustand mit der Verschlußklappe (14) verklebt ist, **dadurch gekennzeichnet, daß** ein einen Trennbereich bildender Oberflächenbereich des Briefumschlages (11) mit einem Trennmittel versehen, dieses getrocknet bzw. ausgehärtet wird und daß die Haftkleberschicht (23') auf den mit Trennmittel versehenen Trennbereich (22) des Umschlags (11) aufgebracht und danach die Rückfaltklappe (18) des Umschlags derart gegen die Haftkleberschicht (23') gedrückt wird, dass der Haftkleber im Lagerzustand daran haften und aufgrund seiner gegenüber dem Trennmittel besseren Adhaesionseigenschaften sich nach dem Abheben des umfaltbaren Bereichs von der mit Trennmittel und damit geringeren Adhaesionseigenschaften versehenen Oberfläche lösen kann.

10. Verfahren nach Anspruch 9, **dadurch gekennzeichnet, daß** das Umfalten der Rückfaltklappe (18) und/oder der Schließklappe (14) mittels gesteuerter Saugluft-Unterstützung erfolgt, und die Beendigung der Saugwirkung durch Druckluft-Zugabe beschleunigt wird.

11. Verfahren nach einem der Ansprüche 9 oder 10, **dadurch gekennzeichnet, daß** die Haftkleberschicht (23') auf einen Strom von aufeinanderfolgenden Briefumschlägen in in Förderrichtung voneinander beabstandeten Bereichen aufgebracht wird, wobei ggf. der Strom mit geringer oder ohne gegenseitige Überlappung der Brief umschläge (11) verläuft.

12. Vorrichtung zur Herstellung eines Briefumschlages im Lagerzustand, der eine an eine Umschlag-Vorderseite (12) anschließende Verschlußklappe (14) und eine von einem Lagerzustand in einen Schließzustand hochklappbare Rückfaltklappe (18) aufweist, die im Lagerzustand an die Umschlag-Rückseite (16) herangeklappt ist, und der einen Klebeverschluß mittels einer Haftkleberschicht (23'), der im Lagerzustand mit einem an Oberflächenbereichen des Umschlages gebildeten Trennbereich (22) mit Trenneigenschaften anliegt, aufweist, wobei die Vorrichtung einen Vorrat (33) für eine Papierbahn (31), eine Formschneidestation (43) für den den Umschlag bildenden Zuschnitt und eine Falz- und Gummierstationen (44) für Seitenklappen aufweist, **dadurch gekennzeichnet, daß** die Vorrichtung eine Trennmittel-Aufbringstation (36) nach Art eines Druckwerks (38) zur Aufbringung sowie ggf. eine Trocknungseinrichtung (39) zum Trocknen bzw. Aushärtung des Trennmittels aufweist und daß sie, in Produktionsrichtung danach, eine Haftkleberschicht-Aufbringstation (48) aufweist, die eine Aufbringwalze mit einem oder mehreren einzelnen, voneinander im Umfangsabstand angeordneten Aufbringsegmenten mit ggf. gerasterter, nach der Kleberbeschickung abgerakelter Oberfläche aufweist und zur Aufbringung auf einen vorher mit dem Trennmittel versehenen Trennbereich (22) angeordnet ist, und dass sich daran eine Faltstation (50) zum Umfalten der Rückfaltklappe (18) gegen die Umschlag-Rückseite (16) sowie ggf. der Verschlußklappe (14) anschliesst.

13. Vorrichtung nach Anspruch 12, **dadurch gekennzeichnet, daß** die Faltstation eine Faltwalze (51) für die Rückfaltklappe (18) aufweist, die in einem mit Haftkleber(23) versehenen Bereich des Umschlags (11) eine Ausnehmung (68) und/oder eine Trennmitteloberfläche (62) aufweist.

14. Vorrichtung nach Anspruch 13, **dadurch gekennzeichnet, daß** die Faltwalze (51) einen Ansaugbereich mit Saugöffnungen (56, 56a) aufweist, der im Bereich einer Ausnehmung (61) der Faltwalze (51) liegt und dessen Ansaugflächen (69, 70) zur Außenkante (24) der Rückfaltklappe (18) hin einen größeren Winkel zur Tangente an die Faltwalze (18) bilden.

15. Vorrichtung nach Anspruch 13 oder 14, **dadurch gekennzeichnet, daß** die Faltstationen (50) unmittelbar an eine Auszugstation (75), in der die Umschläge (11) vereinzelt werden, anschließt, die die Faltstation (50) direkt beschickt.

16. Vorrichtung nach einem der Ansprüche 12 bis 15, **dadurch gekennzeichnet, daß** die Aufbringstation (36) anschließend an eine Abrollung für eine Materialbahn (31), aus der die Briefumschläge (11) hergestellt werden, angeordnet ist und ggf. der Aufbringstation (36) eine Fixierstation (39) zur Trocknung bzw. Härtung des Trennmittels, insbesondere mittels UV-Lampen, zugeordnet ist.

17. Vorrichtung nach einem der Ansprüche 12 bis 16, **dadurch gekennzeichnet, daß** sie eine die Briefumschläge (11) zwischen einer Trennschneidstation (45) und der Verschluß- und Rückfaltklappen-Faltstation (50) in Form eines nur gering gestaffelten oder ungestaffelten Stroms aufeinanderfolgender Briefumschläge fördernde Fördereinrichtung aufweist.

18. Vorrichtung nach einem der Ansprüche 12 bis 17, **dadurch gekennzeichnet, daß** die Faltstation (50) ohne zwischengeschaltete Trocknungsstation an die Haftkleber-Aufbringstation (48) anschließt.

19. Vorrichtung nach einem der Ansprüche 12 bis 18, **dadurch gekennzeichnet, daß** sie eine Staffelstation (46) aufweist, die wenigstens eine Staffelwalze (47) aufweist, die mit der jeweils vorauslaufenden Kante (15) jedes Briefumschlages (11) zusammenwirkt und daß diese Staffelwalze (47) Anschläge bzw. Stufen an ihrem Umfang aufweist.

20. Vorrichtung nach einem der Ansprüche 12 bis 18, **dadurch gekennzeichnet, daß** die Faltwalze (51) einen Ausrichtanschlag (52) für die in Förderrichtung (40) vorauslaufende Bodenkante (15) jedes Umschlages aufweist.

## Claims

1. Envelope having a closure flap (14) joined to an envelope front (12) and a fold-back flap (18) which can be flapped up from a stored state into a closed state and which in the stored state is flapped onto the envelope back (16), with adhesive closure by means of a pressure sensitive adhesive coating (23'), which in the stored state engages on a separating area formed by a surface area of the envelope back, and in which the fold-back flap (18) can in the closed state be adhered to the closure flap (14), **characterized in that** the pressure sensitive adhesive coating (23'), the surface of a pressure sensitive adhesive area (23) on the fold-back flap (18) and the separating area (22) are constructed in cooperating manner in such a way that the pressure sensitive adhesive coating (23") applied to the separating area (22) has such a limited adhesion with respect to the separating area that its underside admittedly detachably adheres to the separating area (22) during application to the latter carried out during envelope manufacture, but the adhesion between the pressure sensitive adhesive area (23) of the fold-back flap (18) and the pressure sensitive adhesive coating (23") is sufficiently great that the top of the latter adheres firmly to the surface of the pressure sensitive adhesive area (23) pressed onto the top, the previous underside of the pressure sensitive adhesive coating (23") forming the surface of the latter after flapping up the fold-back flap has pressure sensitive adhesive characteristics for sealing by flapping down the closure flap onto the pressure sensitive adhesive coating.

2. Envelope having a closure flap (14) joined to the envelope front (12) and a fold-back flap (18) which can be flapped up from a stored state into a closed state and which in the stored state is flapped onto the envelope back (16), with an adhesive closure by means of a pressure sensitive adhesive coating (23'), which in the stored state engages on a separating area formed by surface areas of the envelope inside, and where the fold-back flap (18) in the closed state can be adhered to the closure flap (14), **characterized in that** the pressure sensitive adhesive coating (23'), the surface of a pressure sensitive adhesive area (23) on the closure flap (14) and the separating area (22) are constructed in cooperating manner in such a way that the pressure sensitive adhesive coating (23") applied to the separating area (22) has such a limited adhesion with respect to the separating area that its underside admittedly detachably adheres to the separating area during application to the latter carried out during envelope manufacture, but the adhesion between the pressure sensitive adhesive area (23) of the closure flap (14) and the pressure sensitive adhesive coating (23") is sufficiently great for the top of the latter to adhere firmly to the surface of the pressure sensitive adhesive area (23) pressed onto the top, the previous underside of the pressure sensitive adhesive coating (23") forming the surface of the latter after flapping down the closure flap (14) having pressure sensitive adhesive characteristics for sealing the envelope.

3. Envelope according to claim 1, **characterized in that** the pressure sensitive adhesive coating (23') is provided on the fold-back flap (18) and at least in a separating area (22) on which engages the pressure sensitive adhesive area (23) taken up by the pressure sensitive adhesive coating the envelope back (6) has the surface with the separating characteristics.

4. Envelope according to one of the preceding claims, **characterized in that** the surface area with the separating characteristics has a separating agent coating, which in particular contains acrylate resins, silicone acrylate, other silicone compounds, etc.

5. Envelope according to one of the preceding claims, **characterized in that** the separating area has two superimposed coatings, namely a primer coating, which forms a first coating, and a separating agent coating, whose adhesion to the primer coating is better than to the pressure sensitive adhesive coating.

6. Envelope according to one of the preceding claims, **characterized in that** on its edge adjacent to the outer edge of the fold-back flap (18) the pressure sensitive adhesive area (23) has gripping recesses (27) or a prebreak (27¹¹) defining a gripping zone (27').

7. Envelope according to one of the preceding claims, **characterized in that** the pressure sensitive adhesive area (23) extends close to the envelope outer edges (20).

8. Envelope according to one of the preceding claims, **characterized in that** the side flaps (19) linking the front and back (12, 16) of the envelope (11) in each case have parallel glue seams (21), which can optionally be interconnected at at least one end.

9. Method for the manufacture of an envelope, which has a closure flap (14) joined to an envelope front (12) and a fold-back flap (18) which can be flapped up from a stored state into a closed state and which in the stored state is flapped onto the envelope back (16) and having an adhesive closure by means of a pressure sensitive adhesive coating (23') which in the stored state engages with a separating area (22) having separating characteristics formed on surface areas of the envelope, the fold-back flap (18) being adhered in the closed state to the closure flap (14), **characterized in that** a surface area of the envelope (11) forming a separating area is provided with a separating agent, the latter is dried and/or hardened and that the pressure sensitive adhesive coating (23') is applied to the separating area (22) of the envelope (11) provided with the separating agent and subsequently the envelope fold-back flap (18) is pressed against the pressure sensitive adhesive coating (23') in such a way that in the stored state the pressure sensitive adhesive adheres thereto and as a result of its adhesion characteristics being better than the separating agent can be released following the lifting of the fold-round area from the surface provided with the separating agent and consequently having inferior adhesion characteristics.

10. Method according to claim 9, **characterized in that** the folding round of the fold-back flap (18) and/or the closure flap (14) takes place by means of controlled suction air support and the termination of the suction action is accelerated by compressed air addition.

11. Method according to one of the claims 9 or 10, **characterized in that** the pressure sensitive adhesive coating (23') is applied to a flow of successive envelopes in areas spaced from one another in the conveying direction and optionally the flow has a limited or no mutual overlap of the envelopes (11).

12. Apparatus for the manufacture of an envelope in the stored state having a closure flap (14) joined to the envelope front (12) and a fold-back flap (18) which can be flapped up from a stored state into a closed state and which in the stored state is flapped onto the envelope back (16), and which has an adhesive closure by means of a pressure sensitive adhesive coating (23') engaging in the stored state with a separating area (22) having separating characteristics formed on surface areas of the envelope, the apparatus having a storage means (33) for a paper web (31), a shape cutting station (43) for the blank forming the envelope and a folding and adhesive coating station (44) for side flaps, **characterized in that** the apparatus has a separating agent application station (36) in the manner of a printing mechanism (38) for application purposes and optionally a drying device (39) for drying and/or hardening the separating agent and that in the production direction following the same has a pressure sensitive adhesive coating application station (48) having an application roll with one or more individual, mutually circumferentially spaced application segments with optionally latticed and, following adhesive feed, scraped surface and is provided for placing on a separating area (22) previously provided with the separating agent, and that following onto the same is a folding station (50) for folding the fold-back flap (18) against the envelope back (16) and optionally the closure flap (14).

13. Apparatus according to claim 12, **characterized in that** the folding station has a folding roll (51) for the fold-back flap (18), which in an area of the envelope (11) provided with the pressure sensitive adhesive (23) has a recess (68) and/or a separating agent surface (62).

14. Apparatus according to claim 13, **characterized in that** the folding roll (51) has a suction area with suction openings (56, 56a) located in the vicinity of a recess (61) of the folding roll (51) and whose suction faces (69, 70) towards the outer edge (24) of the fold-back flap (18) form a larger angle to the tangent to the folding roll (18).

15. Apparatus according to claim 13 or 14, **characterized in that** the folding station (50) is connected directly onto an extraction station (75) in which the envelopes (11) are separated and which directly supplies the folding station (50).

16. Apparatus according to one of the claims 12 to 15, **characterized in that** the application station (36) is positioned following an unwinding location for a material web (31) from which the envelopes (11) are manufactured and optionally with the application station (36) is associated a fixing station (39) for drying and/or hardening the separating agent, particularly using UV lamps.

17. Apparatus according to one of the claims 12 to 16, **characterized in that** it has a conveyor conveying the envelopes (11) between the separating cutting station (45) and the closure and fold-back flap folding station (50) in the form of an only slightly staggered or unstaggered flow of successive envelopes.

18. Apparatus according to one of the claims 12 to 17, **characterized in that** the folding station (50) is connected without interposing drying station to the pressure sensitive adhesive application station (48).

19. Apparatus according to one of the claims 12 to 18, **characterized in that** it has a staggering station (46) with at least one staggering roll (47), which cooperates with the in each case leading edge (15) of each envelope (11) and that said staggering roll (47) is provided on its circumference with stops or steps.

20. Apparatus according to one of the claims 12 to 18, **characterized in that** the folding roll (51) has an orienting stop (52) for the leading bottom edge (15) of each envelope in conveying direction (40).

## Revendications

1. Enveloppe de lettre, qui présente une patte de fermeture (14), faisant suite au recto d'enveloppe (12), et une patte pliable en arrière (18), qui peut être repliée vers le haut à partir d'une position de stockage en une position de fermeture et qui est pliée, en état de stockage, de manière à être proche du verso d'enveloppe (16), avec une fermeture collée, qui fonctionne au moyen d'une couche d'adhésif de contact (23'), qui est adjacente en état de stockage à un domaine de séparation constitué d'un domaine de surface du verso d'enveloppe, la patte pliable en arrière (18) pouvant être collée en état de fermeture à la patte de fermeture (14), **caractérisée en ce que** la couche d'adhésif de contact (23'), la surface d'un domaine à adhésion par contact (23) sur la patte pliable en arrière (18) et le domaine de séparation (22) sont réalisés de manière à pouvoir agir conjointement de façon que la couche d'adhésif de contact (23") appliquée sur le domaine de séparation (22) est tellement limitée dans son pouvoir adhérent sur le domaine de séparation, qu'elle adhère, après l'application sur le domaine de séparation (22) opérée pendant la fabrication de l'enveloppe, par sa face inférieure de manière détachable sur le domaine de séparation (22), mais que le pouvoir adhérent entre le domaine à adhésion par contact (23) de la patte pliable en arrière (18) et la couche d'adhésif de contact (23") est tellement grand que la couche d'adhésif de contact (23") reste collée par sa face supérieure à la surface du domaine à adhésion par contact (23) serré contre la face supérieure, tandis que la face inférieure ancienne de la couche d'adhésif de contact (23"), formant désormais, après avoir replié vers le haut la patte pliable en arrière, la surface de la couche d'adhésif de contact (23"), présente des caractéristiques adhésives pour la fermeture par rabattement de la patte de fermeture sur la couche d'adhésif de contact.

2. Enveloppe de lettre, qui présente une patte de fermeture (14), faisant suite au recto d'enveloppe (12), et une patte pliable en arrière (18), qui peut être repliée vers le haut à partir d'une position de stockage en une position de fermeture et qui est pliée, en état de stockage, de manière à être proche du verso d'enveloppe (16), avec une fermeture collée, qui fonctionne au moyen d'une couche d'adhésif de contact (23'), qui est adjacente en état de stockage à un domaine de séparation constitué de domaines de surface de la face intérieure de l'enveloppe, la patte pliable en arrière (18) pouvant être collée en état de fermeture à la patte de fermeture (14), **caractérisée en ce que** la couche d'adhésif de contact (23'), la surface d'un domaine à adhésion par contact (23) sur la patte de fermeture (14) et le domaine de séparation (22) sont réalisés de manière à pouvoir agir conjointement de façon que la couche d'adhésif de contact (23") appliquée sur le domaine de séparation (22) est tellement limitée dans son pouvoir adhérent sur le domaine de séparation, qu'elle adhère, après l'application sur le domaine de séparation (22) opérée pendant la fabrication de l'enveloppe, par sa face inférieure de manière détachable sur le domaine de séparation (22), mais que le pouvoir adhérent entre le domaine à adhésion par contact (23) de la patte de fermeture (14) et la couche d'adhésif de contact (23") est tellement grand que la couche d'adhésif de contact (23") reste collée par sa face supérieure à la surface du domaine à adhésion par contact (23) serré contre la face supérieure, tandis que la face inférieure ancienne de la couche d'adhésif de contact (23"), formant désormais, après avoir replié vers le haut la patte pliable en arrière (18) et après avoir replié vers le bas la patte de fermeture (14), la surface de la couche d'adhésif de contact (23"), présente des caractéristiques adhésives pour la fermeture de l'enveloppe de lettre.

3. Enveloppe de lettre d'après la revendication 1, **caractérisée en ce que** la couche d'adhésif de contact (23') est prévue sur la patte pliable en arrière (18) et que le verso d'enveloppe (6) présente la surface ayant des caractéristiques de séparation, au moins dans un domaine de séparation (22), auquel est adjacent le domaine à adhésion par contact (23), qui est occupé par la couche d'adhésif de contact.

4. Enveloppe de lettre d'après une des revendications précédentes, **caractérisée en ce que** le domaine de surface avec les caractéristiques de séparation présente une couche d'agent de séparation, qui contient notamment des résines à acrylate, de l'acrylate de silicone et d'autres composés au silicone, ou similaires.

5. Enveloppe de lettre d'après une des revendications précédentes, **caractérisée en ce que** le domaine de séparation présentes deux couches appliquées l'une sur l'autre, c'est à dire une couche de fond, qui constitue un apprêt et une couche d'agent de séparation, dont l'adhésion est meilleure sur la couche de fond que sur la couche d'adhésif de contact.

6. Enveloppe de lettre d'après une des revendications précédentes, **caractérisée en ce que** le domaine à adhésion par contact (23) présente à son arête limitrophe à l'arête extérieure de la patte pliable en arrière (18) des creux de préhension (27) ou un prépliage (27") délimitant une zone de préhension (27').

7. Enveloppe de lettre d'après une des revendications précédentes, **caractérisée en ce que** le domaine à adhésion par contact (23) s'étend jusqu'à proximité des arêtes extérieures (20) de l'enveloppe de lettre.

8. Enveloppe de lettre d'après une des revendications précédentes, **caractérisée en ce que** les rabats latéraux (19) joignant recto et verso (12, 16) de l'enveloppe (11) présentent respectivement deux joints collés (21) parallèles, qui sont éventuellement raccordés entre eux à au moins une extrémité.

9. Procédé de fabrication d'une enveloppe de lettre, qui présente une patte de fermeture (14), faisant suite au recto d'enveloppe (12), et une patte pliable en arrière (18), qui peut être repliée vers le haut à partir d'une position de stockage en une position de fermeture et qui est pliée, en état de stockage, de manière à être proche du verso d'enveloppe (16), l'enveloppe présentant une fermeture collée, qui fonctionne au moyen d'une couche d'adhésif de contact (23'), qui est adjacente en état de stockage avec un domaine de séparation (22), ayant des caractéristiques de séparation, constitué sur un domaine de surface d'enveloppe, la patte pliable en arrière (18) étant collée en état de fermeture à la patte de fermeture (14), **caractérisée en ce que** domaine de surface d'enveloppe de lettre (11) formant un domaine de séparation est muni d'un agent de séparation, que celui-ci est séché ou encore durci et **en ce que** la couche d'adhésif de contact (23') est appliqué sur le domaine de séparation (22) de l'enveloppe (11) muni de l'agent de séparation et que la patte pliable en arrière (18) est ensuite serrée de telle manière contre la couche d'adhésif de contact (23'), que l'adhésif de contact peut y adhérer en état de stockage, et qu'il peut se séparer en raison de son meilleur pouvoir d'adhésion par rapport à l'agent de séparation à la suite du détachement du domaine repliable de la surface munie d'agent de séparation et présentant donc un pouvoir d'adhésion plus bas.

10. Procédé d'après la revendication 9, **caractérisé en ce que** le pliage de la patte pliable en arrière (18) et/ou de la patte de fermeture (14) a lieu à l'aide d'une aspiration d'air contrôlée et que la fin de l'effet d'aspiration est accélérée par l'ajout d'air comprimé.

11. Procédé d'après une des revendications 9 ou 10, **caractérisé en ce que** la couche d'adhésif de contact (23') est appliqué sur un courant d'enveloppes de lettre consécutives, dans des domaines écartés en direction de transport, le courant s'écoulant éventuellement avec un léger ou sans chevauchement des enveloppes de lettre (11).

12. Dispositif de fabrication d'une enveloppe de lettre en état de stockage, qui présente une patte de fermeture (14), faisant suite au recto d'enveloppe (12), et une patte pliable en arrière (18), qui peut être repliée vers le haut à partir d'une position de stockage en une position de fermeture et qui est pliée, en état de stockage, de manière à être proche du verso d'enveloppe (16), l'enveloppe présentant une fermeture collée, qui fonctionne au moyen d'une couche d'adhésif de contact (23'), qui est adjacente en état de stockage avec un domaine de séparation (22), ayant des caractéristiques de séparation, constitué sur des domaines de surface d'enveloppe, le dispositif présentant une réserve (33) de feuille continue (31), une station de découpage (43) pour la coupe de ce qui va devenir l'enveloppe et une section de pliage et des stations de gommage (44) pour les rabats latéraux, **caractérisé en ce que** le dispositif présente pour le couchage une unité d'application d'agents de séparation (36) du genre unité d'impression (38) et pour le séchage ou encore pour le durcissement de l'agent de séparation éventuellement une unité de séchage (39) et **en ce que** le dispositif présente ensuite en direction de production une unité d'application d'adhésif de contact (48), qui présente un rouleau de couchage avec un ou plusieurs segments de couchage individuels, disposés à la circonférence de manière angulairement écartée avec une surface éventuellement tramée et raclée après le couchage d'adhésif et qui est disposée, pour le couchage, sur le domaine de séparation (22), qui a été muni au préalable d'agent de séparation, et **en ce que** une unité de pliage (50) fait la suite pour le pliage de la patte pliable en arrière (18) contre le verso d'enveloppe (16) et éventuellement de la patte de fermeture (14).

13. Dispositif d'après la revendication 12, **caractérisé en ce que** l'unité de pliage présente un rouleau de pliage (51) pour la patte pliable en arrière (18), qui présente dans un domaine de l'enveloppe (11) muni d'adhésif de contact un creux (68) et/ou une surface d'agent séparateur (62).

14. Dispositif d'après la revendication 13, **caractérisé en ce que** le rouleau de pliage (51) présente un domaine d'aspiration avec des ouvertures d'aspiration (56, 56a), qui se trouve dans le domaine d'un creux (61) du rouleau de pliage (51) et dont les surfaces d'aspiration (69, 70) forment en direction de l'arête extérieure (24) de la patte pliable en arrière (18) un angle plus grand par rapport à la tangente au rouleau de pliage (18).

15. Dispositif d'après la revendication 13 ou 14, **caractérisé en ce que** les unités de pliage (50) font suite directement à une unité de déchargement (75), dans laquelle les enveloppes (11) sont isolées et laquelle alimente directement l'unité de pliage (50).

16. Dispositif d'après une des revendications de 12 à 15, **caractérisé en ce que** l'unité d'application (36) est disposée à la suite d'un dérouleur pour une bande de matériau (31), de laquelle sont produites les enveloppes de lettre (11), et qu'à l'unité d'application (36) est éventuellement associée une unité de fixation (39) pour le séchage ou encore pour le durcissement de l'agent de séparation, notamment au moyen de lampes à rayons ultraviolets.

17. Dispositif d'après une des revendications de 12 à 16, **caractérisé en ce qu'**il présente un convoyeur, qui transporte les enveloppes de lettre (11) entre une unité de coupe cisaillée (45) et l'unité de pliage de pattes de fermeture et de patte de pliage en arrière (50) sous forme de courant d'enveloppes de lettre consécutives, s'écoulant éventuellement avec un léger ou sans chevauchement.

18. Dispositif d'après une des revendications de 12 à 17, **caractérisé en ce que** l'unité de pliage (50) fait suite à l'unité d'application d'adhésif de contact (48) sans une unité de séchage intercalée.

19. Dispositif d'après une des revendications de 12 à 18, **caractérisé en ce qu'**il présente une unité d'échelonnage (46), qui présente au moins un cylindre à gradins (47) qui agit conjointement avec l'arête (15) respectivement antérieure de chaque enveloppe de lettre (11) et **en ce que** ce cylindre à gradins (47) présente des arrêts ou encore des gradins à sa circonférence.

20. Dispositif d'après une des revendications de 12 à 18, **caractérisé en ce que** le rouleau de pliage (51) présente un arrêt d'alignement (52) pour l'arête de fond (15) antérieure en direction de transport (40), de chaque enveloppe.
